# EUROPÄISCHE PATENTSCHRIFT

(11) **EP 2 622 160 B1**
(45) Veröffentlichungstag und Bekanntmachung des Hinweises auf die Patenterteilung: **15.04.2020**
(21) Anmeldenummer: 11770371.0
(22) Anmeldetag: 12.10.2011
(51) Int. Cl.: E05D 15/26, E05D 15/40, E05F 1/12, E05F 1/10, E05F 1/14, E05F 5/02

(54) **MÖBELBESCHLAG UND MÖBEL**
FURNITURE FITTING AND FURNITURE PIECE
FERRURE POUR MEUBLES ET MEUBLE

(30) Priorität: 04.11.2010 DE 202010015092 U
(43) Veröffentlichungstag der Anmeldung: 07.08.2013
(73) Patentinhaber: Grass GmbH, 6973 Höchst (AT)
(72) Erfinder: HENSCHEID, Heinz-Josef, 53809 Ruppichteroth (DE); HIRTSIEFER, Artur, 53819 Neunkirchen (DE); RÖDDER, Bernd, 53809 Ruppichteroth (DE); SCHNELL, Jürgen, 53797 Lohmar (DE); SCHMIDT, Klaus-Dieter, 51588 Nümbrecht (DE)
(74) Vertreter: Patentanwälte Magenbauer & Kollegen Partnerschaft mbB
(86) Internationale Anmeldenummer: PCT/EP2011/005098
(87) Internationale Veröffentlichungsnummer: WO 2012/059168

(56) Entgegenhaltungen:
- EP-A2- 0 994 229
- EP-A2- 1 818 491
- DE-A1-102008 025 265
- DE-U1- 20 108 249
- DE-U1- 29 616 978
- US-A1- 2007 257 538

## Beschreibung

Die Erfindung betrifft einen Möbelbeschlag für ein bewegliches Möbelteil, insbesondere zum Antrieb einer Faltklappe, einer Falttür o.dgl., wobei das bewegliche Möbelteil ein erstes Faltteil und ein zweites Faltteil aufweist, die an einer Scharnierachse gelenkig miteinander verbunden sind, wobei der Möbelbeschlag eine Gelenkanordnung mit mehreren aneinander angelenkten und zueinander verschwenkbaren Gelenkarmen aufweist, die im an einem Möbel montierten Zustand des Möbelbeschlags erstes und zweites Faltteil mit einem Möbelkorpus des Möbels verbindet, wobei der Möbelbeschlag ferner einen Steuerhebel aufweist, der einerseits um eine korpusseitige Schwenkachse schwenkbar lagerbar ist und andererseits um eine möbelteilseitige Schwenkachse schwenkbar an einem der beiden Faltteile oder an einem dort befestigbaren Lagerteil lagerbar ist, wobei der Steuerhebel über die korpusseitige Schwenkachse an einem Lenkhebel angelenkt ist, der seinerseits im am Möbel montierten Zustand des Möbelbeschlags bezüglich des Möbelkorpus mittels einer Lenkhebel-Schwenkachse schwenkbar gelagert ist, wobei eine Selbstanzugeinrichtung mit wenigstens einem Kraftantrieb zur Einleitung einer Kraft in Schließrichtung und nach Überschreitung eines Totpunkts zur Einleitung einer Kraft in Öffnungsrichtung des beweglichen Möbelteils vorgesehen ist.

Die DE 201 08 249 U1 beschreibt eine Beschlagvorrichtung für eine Möbelklappe, bei der ein oberer Klappenteil und ein unterer Klappenteil an einer Scharnierachse gelenkig miteinander verbunden sind. Ein Lenkarm ist über eine Gelenkachse und einem Befestigungsteil an dem oberen Klappenteil angebracht. Der Lenkarm ist über eine Gelenkachse mit einem Steuerarm gelenkig verbunden. Der Steuerarm über eine feststehende Gelenkachse an einem Schwenkbeschlag befestigt.

Ein Möbelbeschlag ist beispielsweise aus der DE 10 2008 025 265 A1 bekannt. Der dort offenbarte Faltdeckel besitzt ein erstes und ein zweites Deckelelement, das um eine Faltachse mit dem ersten Deckelelement schwenkbar verbunden ist. Es ist ferner ein Deckelsteller vorgesehen, der einerseits mit dem Möbelkorpus und andererseits mit dem oberen Deckelelement verbunden ist. Ein Steuerarm steuert die Bewegung des unteren Deckelelementes in Bezug zum oberen Deckelelement. Der Steuerarm ist daher einerseits mit dem unteren Deckelelement schwenkbar verbunden, während er andererseits schwenkbar mit dem Möbelkorpus verbunden ist. Die korpusseitige Schwenkachse des Steuerarms ist ortsfest.

In der DE 60 2006 000 965 T2 ist eine Öffnungs-/ Schließvorrichtung für eine Klapptür für Möbel beschrieben. Die Öffnungs-/ Schließvorrichtung besitzt einen Halter, der an einer Seitenwand des Möbelstücks befestigt ist und an dem mindestens ein erster und ein zweiter Arm gelenkig angebracht sind, die über zwei verzahnte Bereiche miteinander verbunden sind. Die Drehpunkte der beiden Arme sind jeweils ortsfest.

Aufgabe der Erfindung ist es, einen Möbelbeschlag der eingangs erwähnten Art zu schaffen, der beim Einsatz an einem Faltmöbelelement gegenüber den herkömmlichen Möbelbeschlägen universeller einsetzbar ist und bessere Handhabungsmöglichkeiten bietet.

Diese Aufgabe wird durch einen Möbelbeschlag mit den Merkmalen des unabhängigen Anspruches 1 gelöst. Weiterbildungen der Erfindung sind in den Unteransprüchen dargestellt.

Der erfindungsgemäße Möbelbeschlag zeichnet sich dadurch aus, dass einer der Kraftantriebe über ein Hebelgetriebe mit mehreren aneinander angelenkten und zueinander verschwenkbaren Hebelarmen mit der Gelenkanordnung bewegungsgekoppelt ist, wobei der Lenkhebel mit seiner Lenkhebel-Schwenkachse schwenkbar an einem der Hebelarme gelagert ist, wobei die Hebelarme des Hebelgetriebes einen Kraftumlenkhebel aufweisen, der um eine korpusseitige Umlenkhebel-Schwenkachse schwenkbar gelagert ist und vom Kraftantrieb in einer ersten Schwenkrichtung mit Kraft beaufschlagt ist, und eine Schubstange umfassen, die einerseits mit Abstand zur Umlenkhebel-Schwenkachse mittels eines ersten Schubstangen-Gelenks mit dem Kraftumlenkhebel und andererseits mittels eines zweiten Schubstangen-Gelenks mit einem der Gelenkarme der Gelenkanordnung schwenkbar verbunden ist, wobei die Lenkhebel-Schwenkachse an der Schubstange sitzt.

Im Gegensatz zu den Möbelbeschlägen aus dem Stand der Technik ist die korpusseitige Schwenkachse des Steuerhebels also nicht ortsfest am Möbelkorpus vorgesehen, sondern über den Lenkhebel relativ zum Möbelkorpus beweglich. Der Lenkhebel kann dabei das Anfalten des beweglichen Möbelteils, das auch als Faltmöbelelement bezeichnet werden könnte, unterstützen, so dass dieser Anfaltvorgang leichtgängiger und schneller durchzuführen ist. Ferner ist es nicht notwendig, den Steuerhebel mit seiner korpusseitigen Schwenkachse ortsfest am Möbelkorpus anzubringen, was beim Stand der Technik eine zusätzliche Bohrung an der Seitenwand des Möbelkorpus notwendig macht. Beim erfindungsgemäßen Möbelbeschlag liegt sowohl bei einem beweglichen einteiligen Möbelteil als auch bei einem beweglichen mehrteiligen Möbelteil mit Faltteilen bzw. Faltmöbelelement dasselbe Bohrbild am Möbelkorpus vor, so dass ein einfaches Umrüsten von einem Möbelbeschlag für ein einteiliges Möbelelement in einen Möbelbeschlag für ein Faltmöbelelement am selben Möbelkorpus möglich ist, ohne dabei den Möbelkorpus individuell entweder für ein einteiliges bewegliches Möbelteil oder für ein Faltmöbelelement zu konfektionieren (zusätzliche Bohrung).

Bei einer Weiterbildung der Erfindung ist der Lenkhebel mit seiner Lenkhebel-Schwenkachse mit einem der Gelenkarme der Gelenkanordnung bewegungsgekoppelt. Durch die Bewegungskopplung des Lenkhebels mit einem der Gelenkarme der Gelenkanordnung wird dieser und somit auch der Steuerhebel bei der Bewegung der Gelenkanordnung mitbewegt. Das Anfalten des Faltmöbelelements wird dadurch weiter unterstützt.

Es ist eine Selbstanzugeinrichtung mit wenigstens einem Kraftantrieb vorgesehen, über den eine Schließkraft in Schließstellung und nach Überschreitung eines Totpunkts eine Öffnungskraft in Öffnungsrichtung auf das bewegliche Möbelteil eingeleitet werden kann. Zweckmäßigerweise ist der Kraftantrieb in die Gelenkanordnung integriert, indem er zwischen zwei der relativ zueinander verschwenkbaren Gelenkarmen wirkungsmäßig zwischengeschaltet ist.

Es ist ein weiterer Kraftantrieb vorgesehen, der über ein Hebelgetriebe mit mehreren aneinander angelenkten und zueinander verschwenkbaren Hebelarmen mit der Gelenkanordnung zur Einleitung einer Kraft in Schließrichtung und nach Überschreitung eines Totpunktes zur Einleitung einer Kraft in Öffnungsrichtung des beweglichen Möbelteils bewegungsgekoppelt ist, wobei der Lenkhebel mit seiner Lenkhebel-Schwenkachse schwenkbar an einem der Hebelarme gelagert ist. Es ist also möglich, einen Selbstanzug mit einem in die Gelenkanordnung integrierten Kraftantrieb oder alternativ einen Selbstanzug mit einem am Möbelkorpus befestigten Kraftantrieb einzusetzen. Es ist jedoch auch eine Kombination der beiden Selbstanzüge möglich. Sowohl der integrierte Kraftantrieb in der Gelenkanordnung als auch der weitere Kraftantrieb können einstellbar ausgebildet sein, wodurch sich die übertragene Kraft variabel einstellen lässt.

Die Hebelarme des Hebelgetriebes weisen einen Kraftumlenkhebel auf, der um eine korpusseitige Umlenkhebel-Schwenkachse schwenkbar gelagert ist und vom Kraftantrieb in einer ersten Schwenkrichtung mit Kraft beaufschlagt ist, und umfassen eine Schubstange, die einerseits mit Abstand zur Umlenkhebel-Schwenkachse mittels eines ersten Schubstangen-Gelenks mit dem Kraftumlenkhebel und andererseits mittels eines zweiten Schubstangen-Gelenks mit einem der Gelenkarme der Gelenkanordnung schwenkbar verbunden ist, wobei die Lenkhebel-Schwenkachse an der Schubstange sitzt.

In besonders bevorzugter Weise sind Steuerhebel und Lenkhebel und/oder Lenkhebel und Hebelarm werkzeuglos miteinander verbindbar. Dadurch ist ein schnelles Umrüsten des Möbelbeschlags möglich, beispielsweise dadurch, dass der Lenkhebel entfernt wird und der Steuerhebel beispielsweise in herkömmlicher Weise ortsfest am Möbelkorpus gelagert wird.

Zur werkzeuglosen Verbindung zwischen Steuerhebel und Lenkhebel und/oder Lenkhebel und Hebelarm kann eine lösbare Schnapp- bzw. Rastverbindung verwendet werden.

Zweckmäßigerweise liegen die Schnapp- bzw. Rastverbindungen an zwei entgegengesetzten Endbereichen des Lenkhebels.

Bei einer Weiterbildung der Erfindung ist die Gelenkanordnung als Mehrgelenk-Anordnung ausgebildet, wobei die Gelenkarme der Mehrgelenk-Anordnung eines ersten Tragarm und einen zweiten Tragarm sowie ein an dem ersten und zweiten Faltteil befestigbares Halteteil umfassen, wobei die beiden Tragarme jeweils einerseits um erste und zweite korpusseitige Gelenke schwenkbar am Möbelkorpus oder an einem am Möbelkorpus befestigbaren Beschlagteil und andererseits um erste und zweite klappenseitige Schwenkachsen an dem Halteteil schwenkbar gelagert sind.

An den beiden Tragarmen können drei zusätzliche Verbindungsgelenke angeordnet sein, so dass insgesamt eine Siebengelenk-Anordnung gebildet wird.

In bevorzugter Weise sind die beiden Tragarme jeweils als Kniehebel ausgestaltet, die jeweils zwischen den korpus- und möbelteilseitigen Gelenken eines der Verbindungsgelenke besitzen, wobei ein Tragarmteil eines der Kniehebel über das zugeordneten Verbindungsgelenk hinaus verlängert ist und über das dritte Verbindungsgelenk gelenkig am anderen Kniehebel gelagert ist.

Die Erfindung umfasst ferner noch ein Möbel mit den Merkmalen des abhängigen Anspruches 10. Bevorzugte Ausführungsbeispiele der Erfindung sind in der Zeichnung dargestellt und werden im Folgenden näher erläutert. In der Zeichnung zeigen:
- Figur 1: ein nicht zur Erfindung gehörendes Ausführungsbeispiel des Möbelbeschlags im montierten Zustand einerseits am Möbelkorpus und andererseits an einem beweglichen Möbelteil in Form einer Möbelklappe, wobei sich die Möbelklappe in der Offenstellung befindet,
- Figur 2: den Möbelbeschlag von Figur 1 ebenfalls im montierten Zustand in einer Seitenansicht, wobei sich die Möbelklappe in der Schließstellung befindet,
- Figur 3: den Möbelbeschlag gemäß Darstellung in Figur 2, wobei sich die Möbelklappe in einer Zwischenstellung zwischen Offen- und Schließstellung befindet,
- Figur 4: den Möbelbeschlag gemäß der Darstellung in Figur 2, wobei sich die Möbelklappe in der Offenstellung befindet,
- Figur 5: ein bevorzugtes Ausführungsbeispiel des erfindungsgemäßen Möbelbeschlags in perspektivischer Darstellung, im montierten Zustand einerseits an einem Möbelkorpus und andererseits an einem beweglichen Möbelteil in Form einer als Faltklappe ausgebildeten Möbelklappe, wobei sich die Faltklappe in der Offenstellung befindet,
- Figur 6: den Möbelbeschlag gemäß Figur 5 in einer Seitenansicht, ebenfalls im montierten Zustand, wobei sich die Faltklappe in der Schließstellung befindet,
- Figur 7: den Möbelbeschlag gemäß der Darstellung in Figur 6, wobei sich die Faltklappe in einer Zwischenstellung zwischen der Offen- und Schließstellung befindet,
- Figur 8: den Möbelbeschlag gemäß der Darstellung in Figur 6, wobei sich die Faltklappe in der Offenstellung befindet,
- Figur 9: eine vergrößerte Darstellung des Möbelbeschlags von Figur 7, mit besonderer Herausstellung der zwischen den Klappenteilen gebildeten Fuge mit Fugenbreite X,
- Figur 10: eine Darstellung des Möbelbeschlags gemäß Figur 9, in einer weiteren Zwischenstellung in Richtung der Schließstellung, wobei die Fugenbreite der Klappenfuge konstant ist,
- Figur 11: eine perspektivische Darstellung eines Lenkhebels, der beim zweiten Ausführungsbeispiel des erfindungsgemäßen Klappenbeschlags verwendet ist,
- Figur 12: eine perspektivische Darstellung des Lenkhebels von Figur 11 von der anderen Seite her gesehen und
- Figur 13: eine perspektivische Darstellung eines Kupplungsstücks, wie es beim zweiten Ausführungsbeispiel des erfindungsgemäßen Möbelbeschlags verwendet ist.

Die Figuren 1 bis 4 zeigen ein nicht zur Erfindung gehörendes Ausführungsbeispiel des Möbelbeschlags 11. Die Ausgestaltung und Funktion des Möbelbeschlags 11 wird im Folgenden rein beispielhaft anhand eines sogenannten Klappenbeschlags erläutert, der zum Antrieb einer Möbelklappe 13 eines Möbels 10 bestimmt ist, und einerseits an einem Möbelkorpus 12 und andererseits an der Möbelklappe 13 zu montieren ist. Anstelle eines beweglichen Möbelteils wird im Folgenden daher von einer Möbelklappe 13 gesprochen. Es ist selbstverständlich möglich, den Möbelbeschlag 11 zum Antrieb eines Möbeldeckels beispielsweise einer Möbeltruhe, einer Tür, beispielsweise Kühlschranktür, oder einer Schublade einzusetzen.

Gemäß diesem Ausführungsbeispiel ist der Möbelbeschlag 11 also an einem Möbel 10, vorzugsweise Schrank, insbesondere Oberschrank, angeordnet, der in der Höhe an einer Gebäudewand hängend befestigt wird. Der Möbelkorpus 12 des Schranks weist zueinander entgegengesetzte vertikale Seitenwände 14, von denen in der Zeichnung nur eine sichtbar ist, eine Bodenwand 15, eine Deckenwand 16 und eine Rückwand auf und enthält ein von diesen Wänden begrenztes Möbelfach 17 mit Möbelfachöffnung 18, wobei das Möbelfach 17 gegebenenfalls durch ein Fachbrett (nicht dargestellt) in der Höhe unterteilt sein kann.

Der Vorderseite des Möbelfachs 17 ist die Möbelklappe 13 zugeordnet, die in ihrer Schließstellung eine vertikale Lage einnimmt und das Möbelfach 18 verschließt. Die Möbelklappe 13 kann aus dieser Schließstellung nach Zurücklegen eines bestimmten Öffnungswinkels in eine den Zugang zum Möbelfach gestattenden Offenstellung verstellt werden.

Die bewegliche Führung der Möbelklappe 13 zwischen der Schließ- und der Offenstellung übernimmt der Möbelbeschlag 11.

Der Möbelbeschlag 11 besitzt einen ersten Tragarm 19 und einen zweiten Tragarm 20, die jeweils einerseits um erste und zweite korpusseitige Schwenkachsen 21, 22 schwenkbar an einem am Möbelkorpus 12 befestigten Beschlagteil 23 und andererseits um erste und zweite klappenseitige Schwenkachsen 24, 25 schwenkbar an einem an der Möbelklappe 13 befestigten Halteteil 26 gelagert sind.

Die beiden Tragarme 19, 20 sind jeweils als Kniehebel ausgebildet und besitzen jeweils ein korpusseitiges und ein klappenseitiges Tragarmteil 27a, 27b; 28a, 28b. Die Tragarmteile 27a, 27b des ersten Tragarms 19 und die Tragarmteile 28a, 28b des zweiten Tragarms 20 sind jeweils über ein Verbindungsgelenk 29, 30 schwenkbeweglich miteinander verbunden.

Wie insbesondere in Figur 1 dargestellt, wird das korpusseitige Tragarmteil 27a von einem Profilelement mit U-förmigem Querschnitt gebildet. Dieses Profilelement besitzt eine Bodenwand 35 mit einer Durchbrechung 36 und zwei im Wesentlichen rechtwinklig von der Bodenwand 35 nach oben abstehende und parallel zueinander angeordnete Profilschenkel 31a, 31b. Das klappenseitige Tragarmteil 27b ist in ähnlicher Weise ausgestaltet, besitzt also ebenfalls eine Bodenwand 32 mit einer Durchbrechung 33 und zwei im Wesentlichen rechtwinkelig von der Bodenwand 32 nach oben abstehenden Profilschenkel 34a, 34b die parallel zueinander angeordnet sind. Die Profilschenkel 34a, 34b des klappenseitigen Tragarmteils 27b sind innerhalb den Profilschenkeln 31a, 31b des korpusseitigen Tragarmteils 27a geführt, wobei eine Verbindung über das Verbindungsgelenk 29 erfolgt, das seinerseits einen Verbindungsbolzen 37 aufweist, der über Öffnungen der ineinander gesteckten Profilelemente eingepasst ist.

Das korpusseitige Tragarmteil 28a des zweiten Tragarms 20, der hauptsächlich zur Steuerung verwendet wird, ist zweckmäßigerweise als Flachband ausgebildet, das zwischen die beiden Profilschenkel 31a, 31b des korpusseitigen Tragarmteils 27a des ersten Tragarms eintaucht. Die korpusseitige Lagerung dieses Tragarmteils 28a kann beispielsweise durch eine im Wesentlichen kreisförmige Umbiegung des Flachbands um einen die korpusseitige Schwenkachse 21 bildenden Lagerbolzen erfolgen.

Das klappenseitige Tragarmteil 28b des zweiten Tragarms 20 ist wie erwähnt über ein Verbindungsgelenk 30 mit dem korpusseitigen Tragarmteil 28a verbunden. Zweckmäßigerweise besteht das klappenseitige Tragarmteil 28b ebenfalls aus einem Profilelement mit U-förmigem Querschnitt. Auch hier ist eine Ausgestaltung mit einer Bodenwand 38 und zwei von dieser im Wesentlichen rechtwinkelig hochstehenden Profilschenkeln 39a, 39b zweckmäßig. Das klappenseitige Tragarmteil 28b des zweiten Tragarms 20 ist über das Verbindungsgelenk 30 hinaus verlängert und ist über ein weiteres Verbindungsgelenk 40 schwenkbar mit dem korpusseitigen Tragarmteil 27a des ersten Tragarms 19 verbunden. Dabei taucht das als Profilelement ausgestaltete klappenseitige Tragarmteil 28b des zweiten Tragarms 20 zwischen die beiden Profilschenkel 31a, 31b des korpusseitigen Tragarmteils 27a des ersten Tragarmteils ein. Ferner umgreift das klappenseitige Ende des klappenseitigen Tragarmteils 28b des zweiten Tragarms 20 das Halteteil 26 und ist dort an der zweiten klappenseitigen Schwenkachse schwenkbar gelagert. Durch die ineinander greifenden als Profilelemente ausgestalteten Tragarmteile der beiden Tragarme 19, 20 ergibt sich eine sehr kompakte Bauform des Möbelbeschlags 11 im zusammengeklappten Zustand, wie beispielhaft in Figur 2 gezeigt.

Gemäß dem nicht zur Erfindung gehörenden Ausführungsbeispiel ist die Anordnung der ersten korpusseitigen Schwenkachse 21 des ersten Tragarms 19 und der zweiten korpusseitigen Schwenkachse 22 des zweiten Tragarms derart gewählt, dass die korpusseitige Schwenkachse des zweiten Tragarms 20 in unmittelbarer Nähe zur Möbelfachöffnung 18 angeordnet ist, während die korpusseitige Schwenkachse 21 des ersten Tragarm 19 in Richtung von der Möbelfachöffnung 18 zum Möbelfach 17 hinter der korpusseitigen Schwenkachse 22 des zweiten Tragarms 20 sitzt. Ferner ist die korpusseitige Schwenkachse 21 des ersten Tragarms 19 unterhalb der korpusseitigen Schwenkachse 22 des zweiten Tragarms 20 angeordnet. Bei den klappenseitigen Schwenkachsen 24, 25 der beiden Tragarme 19, 20 ist eine Anordnung gewählt, dass die klappenseitige Schwenkachse 25 des zweiten Tragarms 20 näher zu einer Unterkante der Möbelklappe 13 angeordnet ist als die klappenseitige Schwenkachse 24 des ersten Tragarms 19. Der erste Tragarm 19 ist also insgesamt länger als der zweite Tragarm 20. Dies gilt insbesondere für die Länge der korpusseitigen Tragarmteile 27a, 28a, wobei das korpusseitige Tragarmteil 27a des ersten Tragarms 19 deutlich länger als das korpusseitige Tragarmteil 28a des zweiten Tragarms 20 ausgebildet ist.

Das Halteteil 26, an dem die beiden klappenseitigen Schwenkachsen 24, 25 der beiden Tragarme 19, 20 angeordnet sind, besitzt ein mittels Befestigungsmitteln in Form von Schrauben an der Rückseite der Möbelklappe 13 befestigtes Unterteil 41. Ferner ist ein auf das Unterteil 41 aufgeclipstes Oberteil 42 vorgesehen, an dem sich die beiden klappenseitigen Schwenkachsen 24, 25 befinden. Die Position der klappenseitigen Schwenkachsen 24, 25 lässt sich mit einer Verstelleinrichtung 43 verstellen, wobei eine Verstellung in X-, Y- und Z-Richtung eines durch X-, Y- und Z-Koordinaten aufgespannten kartesischen Koordinatensystems möglich ist.

Wie insbesondere in Figur 1 gezeigt, weist die Verstelleinrichtung 43 am Oberteil ausgebildete, sich in X- und Y-Richtung erstreckende Langlöcher 44, 45 auf, die von im Unterteil 41 gelagerten Einstellmitteln durchsetzt sind. Als Einstellmittel sind Schrauben 46, 47 vorgesehen, von denen jeweils eine im zugeordneten Langloch 44, 45 sitzt. Es sind ferner Höhenverstellmittel vorgesehen, mit denen sich der Abstand von Ober- und Unterteil 41, 42 des Halteteils 26 zueinander einstellen lässt. Als Höhenverstellmittel dient eine weitere Einstellschraube 48, die eine Schraubenöffnung am Oberteil 42 durchsetzt und in das Unterteil eingeschraubt bzw. einschraubbar ist. Durch diese Verstelleinrichtung 43 lässt sich die Möbelklappe 13 also exakt zum Möbelkorpus 12 ausrichten, so dass in der Schließstellung ein passgenaues Anliegen der Möbelklappe 13 an das Möbelfach 17 ermöglicht ist.

Figur 2 zeigt die Schließstellung der Möbelklappe 13. In dieser Schließstellung sind die beiden Tragarme 19, 20 zusammengeklappt, wobei der zweite Tragarm 20 nahezu vollständig innerhalb den Profilschenkeln 31a, 31b des ersten Tragarms 19 eingetaucht ist. Beim Öffnen der Möbelklappe 13, beispielsweise in eine in Figur 3 dargestellte Zwischenstellung, schwenkt der korpusseitige Tragarmteil 27a um die korpusseitige Schwenkachse 21 nach außen, wobei sowohl das erste Verbindungsgelenk 29 als auch das weitere Verbindungsgelenk 40 kreisförmig um diese erste korpusseitige Schwenkachse 21 schwenken. Dabei gelangt das erste Verbindungsgelenk 29 bereits nach einem relativ kurzen Schwenkweg aus dem Möbelfach 17 heraus. Beim Öffnen der Möbelklappe 13 klappt der erste Tragarm 19 aus, wodurch sich der Abstand zwischen der korpusseitigen Schwenkachse 21 und der klappenseitigen Schwenkachse 24 vergrößert.

Der zweite Tragarm 20 schwenkt um die zweite korpusseitige Schwenkachse 22 nach außen. Dabei schwenkt das zweite Verbindungsgelenk 30 um diese korpusseitige Schwenkachse 22 kreisförmig nach außen und schwenkt ebenfalls nach bestimmtem Schwenkweg aus dem Möbelfach 17 heraus. Der zweite Tragarm klappt beim Öffnen der Möbelklappe 13 ebenfalls aus, wobei sich der Abstand zwischen der korpusseitigen Schwenkachse 22 und der klappenseitigen Schwenkachse 25 vergrößert.

In Figur 4 ist die Situation in der Offenstellung der Möbelklappe 13 dargestellt. In der Offenstellung sind sowohl das erste als auch das zweite Verbindungsgelenk 29, 30 vollständig aus dem Möbelfach 17 herausgeschwenkt, befinden sich also vor der Möbelfachöffnung 18 und gleichzeitig liegen diese Verbindungsgelenke 29, 30 unterhalb der Möbelklappe 13. Die beiden Verbindungsgelenke 29, 30 stützen die Möbelklappe 13 also in deren Offenstellung im hinteren, dem Möbelkorpus 12 zugewandten Bereich ab. Das weitere Verbindungsgelenk 40 kann ebenfalls zumindest teilweise aus der Möbelfachöffnung 18 heraus schwenken. Zweites Verbindungsgelenk 30 und weiteres Verbindungsgelenk 40 sind relativ nahe zueinander angeordnet, so dass sich hier eine weitere Abstützwirkung der Möbelklappe 13 ergibt. Durch eine derartige Siebengelenk-Anordnung wird also im Falle eines als Möbelklappe ausgebildeten beweglichen Möbelteils eine Unterstützung bzw. Abstützung der Möbelklappe erzielt. Ferner ist die Seitenstabilität erhöht. Insbesondere bei großflächigen und schweren Möbelklappen 13 wird dadurch ein Durchhängen der Möbelklappe, insbesondere in Klappenmitte, verhindert.

Der Möbelbeschlag 11 besitzt ferner eine Selbstanzugeinrichtung 49 mit einem ersten Kraftantrieb 50 zur Einleitung einer Schließkraft in Schließrichtung und nach Überschreitung eines Totpunktes zur Einleitung einer Öffnungskraft in Öffnungsrichtung auf die Möbelklappe 13. Der erste Kraftantrieb ist in die Mehrgelenk-Anordnung des Möbelbeschlags 11 integriert, indem er zwischen zwei der relativ zueinander verschwenkbaren Gelenkarmen der Mehrgelenk-Anordnung wirkungsmäßig zwischengeschaltet ist. Die Mehrgelenk-Anordnung ist beispielhaft als Siebengelenk-Anordnung dargestellt. Es ist jedoch auch möglich, den ersten Kraftantrieb 50 bei einem als Viergelenk ausgebildeten Möbelbeschlag 11 einzusetzen. Im Folgenden wird die Funktion der Selbstanzugeinrichtung 49 jedoch beispielhaft anhand der Integration in eine Siebengelenk-Anordnung erläutert.

Wie insbesondere in den Figuren 1 und 3 dargestellt, sitzt der erste Kraftantrieb 50 an einem der Tragarme 19, 20 und wirkt kräftemäßig mit einem Widerlager 41 zusammen, das an einem relativ zu den beiden Tragarmen 19, 20 verschwenkbaren Bauteil sitzt. Zweckmäßigerweise ist der erste Kraftantrieb 50 an dem klappenseitigen Tragarmteil 27b des ersten Tragarms angeordnet, während sich das Widerlager 51 am Halteteil 26 befindet. Hierzu ist das Oberteil 42 des Halteteils 26 über die Verstelleinrichtung 43 hinaus gabelförmig verlängert und besitzt zwei Gabelschenkel 52a, 52b, zwischen denen das lagerbockartig ausgestaltete Widerlager 51 sitzt und nach unten aus der Gabelöffnung herausragt. Das Widerlager 51 besitzt ferner ein Anschlagelement, das beispielsweise als zylindrischer Anschlag 53 ausgestaltet sein kann.

Der erste Kraftantrieb besitzt ein Druckstück 54, das um eine Druckstück-Schwenkachse 55 an dem klappenseitigen Tragarmteil 27b des ersten Tragarms 19 schwenkbar gelagert ist.Das Druckstück 54 besitzt wenigstens ein Federelement in Form einer Druckfeder 56, die ein Schubstück 57 in Anlage an das Widerlager 51 drückt. Wie insbesondere in Figur 4 dargestellt, kann die Druckfeder in einem Druckstück-Gehäuse 58 geführt sein, und sich einerseits am Boden des Druckstück-Gehäuses 58 abstützen und andererseits auf eine insbesondere kreisringförmige Anschlagfläche des Schubstücks 57 abstützen. Das Schubstück 57 seinerseits ist ebenfalls zylindrisch ausgestaltet und besitzt einen zylindrischen Lagerabschnitt 59, der innerhalb der Druckfeder angeordnet ist und einen Anschlagabschnitt 60, der mittels der Druckfeder 56 aus dem Druckstück-Gehäuse 58 ausgefahren ist. Das freie Ende des Anlageabschnitts 60 weist dabei eine konkave Kontur auf, wodurch sich eine zuverlässige Anlage an den zylindrischen Anschlagbolzen 53 des Widerlagers 51 ergibt.

Wie insbesondere in Figur 2 in der Schließstellung der Möbelklappe 13 gezeigt, verläuft die Kraftwirkungsrichtung des Schubstücks 57 entlang der Linie zwischen der Druckstück-Schwenkachse 55 und einem Krafteinleitungspunkt, der durch die Senkrechte durch eine Wirkfläche des Widerlagers 51 gebildet ist. Wie in Figur 2 gezeigt, liegt dieser Krafteinleitungspunkt auf der Linie zwischen der Druckstück-Schwenkachse 55 und einer Mittelachse des zylindrischen Anschlagbolzens 53. Der Anschlagbolzen 53 liegt mit Abstand a von der Lagerstelle des Widerlagers am Halteteil 26 entfernt. In der in Figur 2 dargestellten Schließstellung der Möbelklappe 13 ist die Kraftwirkungsrichtung des Schubstücks 57 derart, dass auf das Halteteil 26 und damit auf die Möbelklappe 13 in Folge des Hebelarms a ein Schwenkmoment in Uhrzeiger-Richtung ausgeübt wird, wodurch auf die Möbelklappe eine Schließkraft in Schließrichtung 13 wirkt. Die Möbelklappe 13 wird daher mit Schließkraft in ihrer Schließstellung gehalten.

Beim Öffnen der Möbelklappe 13 muss diese Schließkraft überwunden werden, bis zu der in Figur 3 dargestellten Zwischenstellung, die der Totpunktlage entspricht. In dieser Totpunktlage liegen die Druckstück-Schwenkachse, der Krafteinleitungspunkt und der Lagerpunkt des Widerlagers, der im Wesentlichen der klappenseitigen Schwenkachse 24 des ersten Tragarms 19 entspricht, auf einer Linie. Somit wird durch das Schubstück 57 kein Moment auf die Möbelklappe 13 ausgeübt. Wird die Möbelklappe 13 dann weiter geöffnet und gelangt schließlich in die in Figur 4 dargestellte Offenstellung, so wandert die Kraftwirkungsrichtung auf die andere Seite des Lagerpunkt des Widerlagers 51, wodurch in Folge des Hebelarms a eine Kraft in Gegenuhrzeiger-Richtung, also in Öffnungsrichtung auf die Möbelklappe 13 ausgeübt wird.

Die Selbstanzugeinrichtung 49 kann derart ausgelegt sein, dass beim Schließen der Möbelklappe aus der in Figur 4 dargestellten Offenstellung nach Überschreiten der Totpunktlage aus Figur 3 ein selbstständiges Schließen bzw. Einfahren in die Schließstellung (Figur 2) erfolgt, ohne dass der Benutzer hier unterstützend eingreifen müsste. Beim Öffnen der Klappe ist es möglich, dass die Selbstanzugeinrichtung 49 derart ausgelegt ist, dass nach Überschreiten der in Figur 3 dargestellten Totpunktslage ein selbstständiges Öffnen bis zu der in Figur 4 dargestellten Offenstellung möglich ist. Die Selbstanzugeinrichtung 49 kann jedoch alternativ derart ausgelegt sein, dass die Möbelklappe 13 nach Überschreiten der in Figur 3 dargestellten Totpunktlage in Öffnungsrichtung in beliebiger Stellung stehenbleibt. Ein Vorteil einer derartigen Selbstanzugeinrichtung 49 ist, dass eine Integration in die Gelenkanordnung des Möbelbeschlags möglich ist. Der Möbelbeschlag 11 lässt sich daher inklusive der Selbstanzugeinrichtung 49 zu einer kompakten Einfaltlage zusammenfalten, wie sie beispielhaft in Figur 2 gezeigt ist. Dabei ist die Selbstanzugeinrichtung 49 zwischen die Profilschenkel 34a, 34b des klappenseitigen Tragarmteils 27b des ersten Tragarms 19 aufgenommen.

Gemäß dem nicht zur Erfindung gehörenden Ausführungsbeispiel weist der Möbelbeschlag 11 noch einen weiteren, zweiten Kraftantrieb 61 auf, der am Beschlagteil 23, das seinerseits an der Seitenwand des Möbelkorpus 12 befestigt ist, angeordnet ist. Dieser zweite Kraftantrieb 61, der in Verbindung mit einem Hebelgetriebe 68 für eine Unterstützung des Selbstanzugs sorgt, ist jedoch nicht zwingend notwendig, insbesondere nicht bei relativ kleinen und leichten Möbelklappen. Werden jedoch relativ große und schwere Möbelklappen 13 verwendet, so ist es von Vorteil einen weiteren Kraftantrieb zu verwenden. Hierbei ist es jedoch möglich, den zweiten Kraftantrieb 61 nur einseitig, d.h. an einem der beiden Möbelbeschläge, die links und rechts an der Seitenwand des Möbelfachs 17 sitzen, anzubringen.

Der zweite Kraftantrieb 61 hat die Form eines Federspeichers. Der Federspeicher weist ein Basiselement 62 auf, das um eine Lagerachse 63 schwenkbar am korpusseitigen Beschlagteil 23 befestigt ist. An dem Basiselement 62 ist ein Stellschieber 64 axial entlang einer Verstellachse 65 verstellbar gehalten. Der Stellschieber 64 ist mittels Druckfedern 66, die sich einerseits gegen das Basiselement 62 und andererseits gegen den Stellschieber 64 abstützen, in Richtung einer ausgeschobenen Position mit Kraft beaufschlagt. Damit die Druckfedern 66 nicht quer zur Verstellachse 65 abknicken, ist an dem Stellschieber 64 je Druckfeder 66 ein Dorn 67 vorgesehen, der in den Windungen der als Schraubenfedern ausgestalteten Druckfedern 66 eintauchen und die jeweilige Druckfeder 66 gegen seitliches Ausbauchen schützen.

Der zweite Kraftantrieb 61 ist über ein Hebegetriebe 68 mit der Siebengelenk-Anordnung verbunden. Das Hebegetriebe 68 umfasst einen wippenartigen Kraftumlenkhebel 69, der über eine korpusseitige Umlenkhebel-Schwenkachse 70 schwenkbar gelagert ist. Die Umlenkhebel-Schwenkachse 70 unterteilt den Kraftumlenkhebel 69 in einen ersten Hebelarm 71a, der dem zweiten Kraftantrieb 61 zugeordnet ist und einen davon abgewandten zweiten Hebelarm 71b. Am ersten Hebelarm 71a befindet sich ein Kopplungsglied 72 in Form eines Kopplungsbolzens, an den der Stellschieber 64 des zweiten Kraftantriebs 61 angreift, wodurch die vom Kraftantrieb 61 ausgeübte Kraft auf den Kraftumlenkhebel 69 eingeleitet wird. Das Kopplungsglied 72 stellt somit die Krafteinleitungs-Schnittstelle zwischen dem zweiten Kraftantrieb 61 und dem Kraftumlenkhebel 69 dar. Das Kopplungsglied 72 ist an dem ersten Hebelarm 71a des Kraftumlenkhebels 69 verschieblich gelagert. Damit lässt sich die Krafteinleitungs-Schnittstelle und daher die Größe der eingeleiteten Kraft verstellen. Hierzu ist das Kopplungsglied 72 mit einem Schiebestück 73 verbunden, das seinerseits in einer Aufnahme 74 im ersten Hebelarm 71a des Kraftumlenkhebels 69 verschieblich gelagert ist. Das Schiebestück 73 kann beispielsweise von einen Führungsbolzen 75 durchsetzt sein, entlang dessen sich das Schiebestück 73 verschieben lässt. Über geeignete Feststellmittel kann die gewünschte Position des Schiebestücks 73 fixiert werden.

Am zweiten Hebelarm 71b des Kraftumlenkhebels 69 befindet sich eine Schubstange 76, die über ein Schubstangen-Gelenk 77 mit dem Kraftumlenkhebel 69 schwenkbeweglich verbunden ist. Wie insbesondere in Figur 1 dargestellt, ist die Schubstange 76 als Profilelement ausgestaltet, wobei zwei Schubstangenschenkel 78a, 78b den zweiten Hebelarm 71b des Kraftumlenkhebels 69 umgreifen und mittels des Schubstangen-Gelenks 77 schwenkbar am Kraftumlenkhebel 69 gelagert sind. An dem dem Kraftumlenkhebel 69 abgewandten Ende der Schubstange 76 ist ein zweites Schubstangen-Gelenk 79 vorgesehen, über das die Schubstange 76 an der Siebengelenk-Anordnung schwenkbeweglich gelagert ist. Zweckmäßigerweise taucht das Ende der Schubstange 76 in die Durchbrechung 36 des korpusseitigen Tragarmteils 27a des ersten Tragarms 19 ein und ist mittels eines Schwenkbolzens an den beiden Profilschenkeln 31a, 31b dieses korpusseitigen Tragarmteils 27a schwenkbar angelenkt.

Wie insbesondere in Figur 2 dargestellt, versucht der zweite Kraftantrieb 61 den Kraftumlenkhebel 69 in Gegen-Uhrzeiger-richtung zu verschwenken. Entscheidend dafür, ob auf die Möbelklappe 13 letztendlich eine Kraft in Schließrichtung oder eine Kraft in Öffnungsrichtung ausgeübt wird, ist die Lage der Verbindungslinie zwischen den beiden Schubstangen-Gelenken 77, 79 und der korpusseitigen Schwenkachse 21 des ersten Tragarms 19. In der in Figur 2 gezeigten Lage übt die Schubstange 76 durch die Lage der Verbindungslinie links neben der korpusseitigen Schwenkachse 21 ein Moment auf den ersten Tragarm 19 und letztendlich auf die Möbelklappe 13 in Uhrzeiger-Richtung, also in Schließrichtung, aus. Beim Öffnen der Möbelklappe 13 wandert diese Verbindungslinie über eine Totpunktlage in der die beiden Schubstangen-Gelenke 77, 79 und die korpusseitige Schwenkachse 21 gemeinsam auf einer Linie liegen auf die andere Seite, wodurch eine Kraft in Öffnungsrichtung ausgeübt wird, wie beispielsweise in der Darstellung in Figur 4 gezeigt.

Der Möbelbeschlag 11 besitzt ferner einen Dämpfer 80 zur Dämpfung der Klappenbewegung der Möbelklappe 13 beim Einfahren in die Schließstellung. Der Dämpfer 80 ist als Öldämpfer ausgebildet. Alternativ ließe sich jedoch auch ein Luftdämpfer einsetzen. Der Dämpfer 80 besitzt ein Dämpfergehäuse 81, das an der Siebengelenk-Anordnung befestigt ist. Als geeignete Befestigungsstelle eignet sich hier die Bodenwand 35 des korpusseitigen Tragarmteils 27a des ersten Tragarms 19. Im Dämpfergehäuse 81 ist ein Dämpferkolben 82 verschieblich geführt, wobei das freie Ende des Dämpferkolbens 82 eine Anschlagfläche 83 bildet, die mit einer am Möbelkorpus 12 angeordneten Gegen-Anschlagfläche 84 derart zusammenwirkt, dass sich bei Kontakt der Anschlagfläche 83 mit der Gegen-Anschlagfläche 84 eine Dämpfungswirkung entfaltet. Zweckmäßigerweise ist die Gegen-Anschlagfläche 84 an einer Gegen-Anschlaglasche 85 ausgebildet, die vom Beschlagteil 23 im Wesentlichen senkrecht und parallel zur Deckenwand 16 absteht (Figur 1).

Die Figuren 5 bis 10 zeigen ein bevorzugtes Ausführungsbeispiel des erfindungsgemäßen Möbelbeschlags 11. Gemäß diesem Ausführungsbeispiel ist der Möbelbeschlag 11 zur Montage an einem Faltmöbelelement in Form einer Faltklappe bestimmt. Prinzipiell wäre es jedoch auch möglich, den Möbelbeschlag 11 an einem anderen Faltmöbelelement einzusetzen, beispielsweise Falttür o. dgl.

Die Faltklappe besitzt ein oberes Klappenteil und ein unteres Klappenteil 87, die an einer Scharnierachse 88 gelenkig miteinander verbunden sind. Die Scharnierachse 88 wird üblicherweise von zwei jeweils an einem der beiden seitlichen Endbereichen der Möbelklappe 13 angeordneten Scharnieren 89 gebildet, von denen exemplarisch eines dargestellt ist. Das Scharnier 89 besitzt ein am oberen Klappenteil 86 zu befestigendes oberes Scharnierteil 90 und ein am unteren Klappenteil 87 zu befestigendes unteres Scharnierteil 91, die mittels eines die Scharnierachse bildenden Scharnierstiftes 92 oder dergleichen aneinander angelenkt sind. Die beiden Scharnierteile 90, 91 können an der dem Möbelfach 17 zugewandten Innenseite der Klappenteile 86, 87 befestigt sein. Die Scharnierachse 88 kann nahe der Fuge 93 zwischen den beiden Klappenteilen 86, 87 oder auch mit einem gewissen Abstand ober- oder unterhalb der Fuge 93 angeordnet sein. Im vorliegenden Ausführungsbeispiel ist die Scharnierachse 88 ein Stück weit unterhalb der Fuge 93 angeordnet.

Das obere Klappenteil 86 ist über eine Gelenkanordnung mit dem Möbelkorpus 12 verbunden. Die Gelenkanordnung kann durch mehrere Scharniere gebildet sein, die einerseits an der Deckenwand 16 und andererseits an der Innenseite des oberen Klappenteils 86 befestigt sind. Zur Verbindung des oberen Klappenteils 86 mit dem Möbelkorpus kann jedoch auch eine Viergelenk-Anordnung oder, wie in den Figuren 5 bis 10 beispielhaft gezeigt, eine Siebengelenk-Anordnung dienen. Die Siebengelenk-Anordnung entspricht derjenigen aus dem ersten Ausführungsbeispiel aus den Figuren 1 bis 4.

Der Möbelbeschlag 13 besitzt ferner einen Steuerhebel 94, der einerseits um eine korpusseitige Schwenkachse 95 schwenkbar lagerbar ist und andererseits um eine klappenseitige Schwenkachse 96 schwenkbar am unteren Klappenteil 87 lagerbar ist. Der Steuerhebel 94 ist Bestandteil einer Steuereinrichtung, auf deren andere Komponenten im Folgenden noch näher eingegangen wird. Die klappenseitige Schwenkachse 96 des Steuerhebels 94 ist an einem Steuerhebellager 97 angeordnet, das seinerseits an der Innenseite des unteren Klappenteils 87 befestigt ist. Das Steuerhebellager 97 kann beispielsweise als Winkelstück ausgestaltet sein, wobei ein Lagerabschnitt 98 von einem Basisabschnitt 99 im Wesentlichen rechtwinkelig von der Innenseite des unteren Klappenteils 87 absteht. Die klappenseitige Schwenkachse 96 des Steuerhebels 94 befindet sich dann im oberen Bereich des Lagerabschnitts 98. Sie kann beispielsweise dadurch gebildet werden, dass ein Lagerstift durch zueinander fluchtende Öffnungen am Steuerhebel 94 einerseits und am Lagerabschnitt 98 andererseits eingesteckt ist, wodurch sich eine schwenkbewegliche Lagerung des Steuerhebels 94 am Lagerabschnitt 98 ergibt.

Am anderen Ende des Steuerhebels 94, also dem Möbelkorpus 12 zugewandt, befindet sich die korpusseitige Schwenkachse 95 des Steuerhebels 94, die jedoch nicht ortsfest am Möbelkorpus 12 angeordnet ist, sondern an einem Lenkhebel 100 angelenkt ist, der seinerseits im montierten Zustand des Möbelbeschlags 11 bezüglich des Möbelkorpus 12 mittels einer Lenkhebel-schwenkachse 101 schwenkbar gelagert ist. Die korpusseitige Schwenkachse 95 des Steuerhebels 94 ist also gegenüber dem Möbelkorpus relativ beweglich angeordnet. Wie insbesondere in den Figuren 11 und 12 dargestellt, kann der Lenkhebel 100 als Winkelhebel ausgestaltet sein, der zwei im Winkel zueinander angeordnete Hebelschenkel 102a, 102b aufweist. An den freien Enden der Hebelschenkel 102a, 102b liegt jeweils eine Befestigungsschnittstelle 103a, 103b, über die der Lenkhebel 100 einerseits mit dem Steuerhebel 94 und andererseits mit einem Gelenkarm der Gelenkanordnung schwenkbar verbunden ist. Der dem Steuerhebel 94 zugeordnete Hebelschenkel 102a des Lenkhebels 100 kann, wie insbesondere in Figur 12 gezeigt, eine Flachgestalt aufweisen, wobei die Befestigungsschnittstelle 103a an einem von diesem Hebelschenkel 102a nach innen abragenden Vorsprung 104 angeordnet ist. An diesem Vorsprung 104 befindet sich ein Lagerstift 105, der in der Mitte geschlitzt ist und zwei Flanken 106a, 106b aufweist. Die Flanken 106a, 106b erweitern sich zu deren freien Enden hin. Durch diese Ausgestaltung ist es möglich, eine entsprechende Öffnung am Steuerhebel werkzeuglos mit dem Lagerstift 105 zu koppeln, indem die Öffnung über die beiden Flanken gedrückt wird, die sich in Folge des mittleren Schlitzes aufeinander zu bewegen, wodurch die Öffnung über die Flanken schnappt. Der Steuerhebel 94 ist nun frei schwenkbar an dem Lenkhebel 100 gelagert. Am freien Ende des anderen Hebelschenkels 102b ist eine Art Lagergabel 108 angesetzt, die zwei im Wesentlichen parallel zueinander verlaufende Gabelschenkel 109a, 109b aufweist. Am vorderen, freien Ende der beiden Gabelschenkel 109a, 109b befindet sich jeweils eine Aussparung 110a, 110b, die sich von einer querschnittskleinen Einführöffnung in eine etwa kreisrunde Lageröffnung erweitert. An den Außenseiten der Gabelschenkel 109a, 109b befindet sich jeweils eine federgelagerte Rastnase 111a, 111b, die von der Außenseite der jeweiligen Gabelschenkel 109a, 109b nach außen absteht. Auch die Kupplung des Lenkhebels 100 mit einem der Gelenkarme der Gelenkanordnung ist werkzeuglos durchführbar. Als Gelenkarm dient hier die Schubstange 76 des Hebelgetriebes. Die beiden Aussparungen 110a, 110b an den freien Enden der Gabelschenkel 109a, 109b können dabei auf den Bolzen, der die Schubstange 76 mit dem Kraftumlenkhebel 69 verbindet aufgerastet werden. Demzufolge liegen Lenkhebel-Schwenkachse 101 und erstes Schubstangen-Gelenk 77 übereinander. Beim Koppeln von Lenkhebel und Schubstange 76 schnappen ferner die beiden Rastnasen 111a, 111b in entsprechende Rastöffnungen an den den Hebelschenken außen vorgelagerten Schubstangen-Schenkeln 78a, 78b der Schubstange 76 ein. Schubstange 76 und Lenkhebel 100 sind daher nicht relativ zueinander beweglich. Der Lenkhebel 100 könnte daher auch als Schubstangen-Verlängerung bezeichnet werden.

Wie bereits erwähnt, ist der Steuerhebel 94 Bestandteil einer Steuereinrichtung, zu der ferner noch eine Überlastkupplung 112 gehört. Die Überlastkupplung 112 ist derart ausgestaltet, dass sie bei einer auf Grund einer Blockierung der Entfaltungsbewegung der beiden Klappenteile 86, 87 auftretenden Überlast unter Aufhebung der durch die Steuereinrichtung bewirkten Zwangsführung auskuppelt.

Die Überlastkupplung 112 ist, wie in den Figuren 9 und 10 gezeigt, zwischen zwei im ausgekuppelten Zustand relativ zueinander bewegbaren Steuerhebelteilen 113a, 113b des Steuerhebels 94 wirksam. Eine der Steuerhebelteile 113a besitzt eine relativ große Länge und ist einerseits über die korpusseitige Schwenkachse 95 des Steuerhebels 94 in vorstehend beschriebener Weise mit dem Lenkhebel 100 verschwenkbar verbunden. Am dem Lenkhebel 100 gegenüberliegenden Ende dieses Steuerhebelteils 113a befindet sich eine Rastöffnung 114, mit der dieses Steuerhebelteil 113a mit dem anderen Steuerhebelteil 113b gekoppelt werden kann.

Das andere Steuerhebelteil 113b ist als eine Art Kupplungsstück ausgebildet, an dem das andere Steuerhebelteil 113a mittels zur Überlastkupplung gehörenden Kupplungsmitteln im gekuppelten Zustand form- und/oder kraftschlüssig gehalten ist. Wie insbesondere in Figur 13 dargestellt, zählte zu den Kupplungsmitteln ein Führungsgehäuse 115, innerhalb dessen das Ende des anderen Steuerhebelteils 113a angeordnet ist. Das Führungsgehäuse 115 sorgt dafür, dass sich die beiden Steuerhebelteile 113a, 113b nicht quer zu einer Steuerhebellängsachse voneinander lösen können. Am Boden des Führungsgehäuses 115 befindet sich ferner eine federnd gelagerte Rastzunge 116, die im gekuppelten Zustand der Überlastkupplung 112 in die zugeordnete Rastöffnung 114 des anderen Steuerhebelteils 113a eingerastet ist. In diesem Zustand sind die beiden Steuerhebelteile 113a, 113b relativ unbeweglich zueinander miteinander gekoppelt. Am anderen Ende des als Kupplungsstück ausgebildeten Steuerhebelteils 113b befindet sich eine Lageröffnung 117, über die dieses Steuerhebelteil 113b in vorstehend beschriebener Weise mit dem Lagerabschnitt 98 des Klappenlagers 97 schwenkbar verbunden ist.

Wie insbesondere in Figur 6 gezeigt, befindet sich die als Faltklappe ausgestaltete Möbelklappe 13 zunächst in ihrer Schließstellung, in der die beiden Klappenteile 86, 87 am Möbelfach 17 anliegen und die Möbelfachöffnung 18 verschließen. Die beiden Klappenteile 86, 87 weisen dabei eine zueinander koplanare Lage auf.

Beim Öffnen der Möbelklappe 13 sorgt der Lenkhebel 100 für eine Unterstützung des Anfaltens der beiden Klappenteile 86, 87. Beim Öffnen hebt sich die Unterkante des unteren Klappenteils 87 vom Möbelkorpus 12 ab, wobei das untere Klappenteil 87 gleichzeitig um die Scharnierachse 88 gemäß Pfeil 118 nach innen schwenkt. Das untere Klappenteil 87 ist über den Steuerhebel 94 abgestützt, so dass die Schwenkstellung des unteren Klappenteils 87 in Bezug auf das obere Klappenteil 86 gesteuert wird. Dabei ist die korpusseitige Schwenkachse 95 des Steuerhebels 94 nicht ortsfest am Möbelkorpus gelagert, sondern mit dem Lenkhebel 100 verbunden, der wiederum an die Schubstange 76 und diese wiederum an die Siebengelenk-Anordnung angekoppelt ist. Beim Öffnen der Möbelklappe 13 wirkt über die Selbstanzugeinrichtung 49 zunächst eine Kraft in Schließrichtung, die bis zu einer Totpunktlage in vorstehend beschriebener Weise überwunden werden muss. Nach Überschreiten dieser Totpunktlage wirkt dann eine Kraft in Öffnungsrichtung, bis die Möbelklappe 13 dann in die in Figur 8 gezeigte Offenstellung gelangt. In dieser Offenstellung bildet der Steuerhebel 94 mit der Ebene der Möbelfachöffnung 18 einen stumpfen Winkel, wobei das Einnehmen dieser Lage unter Mitwirkung des Lenkhebels 100 erreicht ist. In dieser Lage des Steuerhebels 94 ist der Zugriff in das Möbelfach 17 gegenüber den mittels herkömmlichen Möbelbeschlägen gelagerten Möbelklappen 13 vergrößert.

Wie insbesondere in Figur 8 gezeigt, ist zwischen den beiden Klappenteilen 86, 87 eine Fuge 93 ausgebildet, die in der Offenstellung die maximale Fugenbreite aufweist. Bei der Einfaltbewegung der Möbelklappe 13 wird die Fugenbreite bis hin zur Schließstellung immer kleiner. Um zu verhindern, dass beim Schließen der Möbelklappe in die Fuge geratene Finger des Benutzers eingeklemmt werden, ist die Überlastkupplung 112 vorgesehen. Im Gegensatz zu herkömmlichen Fingerschutzscharnieren, die bei solchen Klappen direkt an der Fuge, also am Scharnier 89 wirken, ist die Überlastkupplung im Bereich des Steuerhebels 94, wie in den Figuren 9 und 10 gezeigt ist, ausgebildet. Wird die Einfaltbewegung der Möbelklappe 13 also beispielsweise durch Finger blockiert, so kuppelt die Überlastkupplung aus, indem das Steuerhebelteil 113a mit seiner Rastöffnung 114 aus der Rastzunge 116 des anderen Steuerhebelteils 113b ausrastet, wodurch die beiden Steuerhebelteile 113a, 113b relativ zueinander bewegt werden. Die Zwangsführung der beiden Klappenteile 86, 87 wird also aufgehoben und die beiden Steuerhebelteile 113a, 113b führen eine derartige Translationsbewegung zueinander aus, dass die beiden Klappenteile 86, 87 unter Beibehaltung der Fugenbreite der Fuge 92 als eine Art starrer Lenker weiterbewegt werden. Da sich die Fugenbreite nicht mehr verringert, können auch in die Fuge 93 geratene Finger eines Benutzers nicht mehr weiter eingeklemmt werden.

## Patentansprüche

1. Möbelbeschlag für ein bewegliches Möbelteil, insbesondere zum Antrieb einer Faltklappe, einer Falttür oder dergleichen, wobei das bewegliche Möbelteil ein erstes Faltteil und ein zweites Faltteil aufweist, die an einer Scharnierachse (88) gelenkig miteinander verbunden sind, wobei der Möbelbeschlag (11) eine Gelenkanordnung mit mehreren aneinander angelenkten und zueinander verschwenkbaren Gelenkarmen aufweist, die im an einem Möbel (10) montierten Zustand des Möbelbeschlags (11) das erste oder das zweite Faltteil mit einem Möbelkorpus (12) des Möbels (10) verbindet, wobei der Möbelbeschlag (11) ferner einen Steuerhebel (94) aufweist, der einerseits um eine korpusseitige Schwenkachse (95) schwenkbar lagerbar ist und andererseits um eine möbelteilseitige Schwenkachse (96) schwenkbar an einem der beiden Faltteile oder an einem dort befestigbaren Lagerteil lagerbar ist, wobei der Steuerhebel (94) über die korpusseitige Schwenkachse (95) an einem Lenkhebel (100) des Möbelbeschlags angelenkt ist, der seinerseits im am Möbel (10) montierten Zustand des Möbelbeschlags (11) bezüglich des Möbelkorpus (12) mittels einer Lenkhebel-Schwenkachse schwenkbar gelagert ist, wobei eine Selbstanzugeinrichtung (49) mit wenigstens einem Kraftantrieb (50, 61) zur Einleitung einer Kraft in Schließrichtung und nach Überschreitung eines Totpunkts zur Einleitung einer Kraft in Öffnungsrichtung des beweglichen Möbelteils vorgesehen ist, **dadurch gekennzeichnet, dass** einer der Kraftantriebe (61) über ein Hebelgetriebe (68) des Möbelbeschlags mit mehreren aneinander angelenkten und zueinander verschwenkbaren Hebelarmen mit der Gelenkanordnung bewegungsgekoppelt ist, wobei der Lenkhebel (100) mit seiner Lenkhebel-Schwenkachse (101) schwenkbar an einem der Hebelarme gelagert ist, wobei die Hebelarme des Hebelgetriebes (68) einen Kraftumlenkhebel (69) aufweisen, der um eine korpusseitige Umlenkhebel-Schwenkachse (70) schwenkbar gelagert ist und vom Kraftantrieb (61) in einer ersten Schwenkrichtung mit Kraft beaufschlagt ist, und eine Schubstange (76) umfassen, die einerseits mit Abstand zur Umlenkhebel-Schwenkachse (70) mittels eines ersten Schubstangen-Gelenks (77) mit dem Kraftumlenkhebel (69) und andererseits mittels eines zweiten Schubstangen-Gelenks (79) mit einem der Gelenkarme der Gelenkanordnung schwenkbar verbunden ist, wobei die Lenkhebel-Schwenkachse (101) an der Schubstange (76) sitzt.

2. Möbelbeschlag nach Anspruch 1, **dadurch gekennzeichnet, dass** der Lenkhebel (100) mit seiner Lenkhebel-Schwenkachse (101) mit einem der Gelenkarme der Gelenkanordnung bewegungsgekoppelt ist.

3. Möbelbeschlag nach einem der vorhergehenden Ansprüche, **dadurch gekennzeichnet, dass** Steuerhebel (94) und Lenkhebel (100) und/oder Lenkhebel (100) und Hebelarm werkzeuglos miteinander verbindbar sind.

4. Möbelbeschlag nach Anspruch 3, **dadurch gekennzeichnet, dass** die werkzeuglose Verbindung zwischen Steuerhebel (94) und Lenkhebel (100) und/oder Lenkhebel (100) und Hebelarm mittels einer lösbaren Schnapp- bzw. Rastverbindung erfolgt.

5. Möbelbeschlag nach Anspruch 4, **dadurch gekennzeichnet, dass** die Schnapp- bzw. Rastverbindungen an zwei entgegengesetzten Endbereichen des Lenkhebels (100) liegen.

6. Möbelbeschlag nach einem der vorhergehenden Ansprüche, **dadurch gekennzeichnet, dass** der Lenkhebel (100) als Winkelhebel ausgestaltet ist, mit zwei im Winkel zueinander angeordneten Hebelschenkeln (102a, 102b).

7. Möbelbeschlag nach einem der vorhergehenden Ansprüche, **dadurch gekennzeichnet, dass** die Gelenkarme der Gelenkanordnung einen ersten Tragarm (19) und einen zweiten Tragarm (20) sowie ein an dem ersten oder zweiten Faltteil befestigbares Halteteil (26) umfassen, wobei die beiden Tragarme (19, 20) jeweils einerseits um erste und zweite korpusseitige Schwenkachsen (21, 22) schwenkbar am Möbelkorpus (12) oder an einem am Möbelkorpus (12) befestigbaren Beschlagteil (23) und andererseits um erste und zweite möbelteilseitige Schwenkachsen (24, 25) an dem Halteteil (26) schwenkbar gelagert sind.

8. Möbelbeschlag nach Anspruch 7, **dadurch gekennzeichnet, dass** an den beiden Tragarmen (19, 20) drei zusätzliche Verbindungsgelenke (29, 30, 40) angeordnet sind, so dass insgesamt eine Siebengelenk-Anordnung gebildet wird.

9. Möbelbeschlag nach Anspruch 8, **dadurch gekennzeichnet, dass** die beiden Tragarme (19, 20) jeweils als Kniehebel ausgebildet sind, die jeweils zwischen den korpus- und möbelteilseitigen Schwenkachsen (21, 24; 22, 25) eines der Verbindungsgelenke (29, 30) besitzen, wobei ein Tragarmteil (28b) eines der Kniehebel über das zugeordnete Verbindungsgelenk (30) hinaus verlängert ist und über das dritte Verbindungsgelenk (40) gelenkig am anderen Kniehebel gelagert ist.

10. Möbel, mit wenigstens einem beweglichen Möbelteil, wie Faltklappe, Falttür o. dgl., das ein erstes Faltteil und ein zweites Faltteil aufweist, die an einer Scharnierachse (88) gelenkig miteinander verbunden sind, **gekennzeichnet durch** einen Möbelbeschlag (11) nach einem der Ansprüche 1 bis 9.

## Claims

1. Furniture fitting for a movable furniture part, in particular for driving a folding flap, folding door or the like, wherein the movable furniture part has a first folding part and a second folding part which are hinged together at a hinge axis (88), wherein the furniture fitting (11) has a hinge arrangement with several hinge arms hinged and pivotable to one another and which, when the furniture fitting (11) is fitted to a piece of furniture (10), connects the first or the second folding part to a furniture carcass (12) of the piece of furniture (10), wherein the furniture fitting (11) also has a control lever (94) which on the one hand may be pivotably mounted around a carcass-side pivot axis (95) and on the other hand may be pivotably mounted around a furniture-part-side pivot axis (96) to one of the two folding parts or to a bearing part which may be attached there, wherein the control lever (94) is hinged via the carcass-side pivot axis (95) to a steering lever (100) of the furniture fitting, which in turn, when the furniture fitting (11) is fitted to a piece of furniture (10), is pivotably mounted relative to the furniture carcass (12) by means of a steering lever pivot axis, wherein a self-tightening device (49) with at least one power-operated mechanism (50, 61) for initiating a force in the closing direction and, after exceeding a dead point, for initiating a force in the opening direction of the movable furniture part is provided, **characterised in that** one of the power-operated mechanisms (61) is movement-coupled to the hinge arrangement via a lever mechanism (68) of the furniture fitting with several lever arms hinged and pivotable to one another, wherein the steering lever (100) is pivotably mounted on one of the lever arms by its steering lever pivot axis (101), wherein the lever arms of the lever mechanism (68) have a power deflection lever (69) which is pivotably mounted around a carcass-side deflection lever pivot axis (70) and is pressure-loaded by the power-operated mechanism (61) into a first pivoting direction, and include a push rod (76) which is pivotably connected on the one hand, with clearance from the deflection lever pivot axis (70) and by means of a first push rod hinge (77), to the power deflection lever (69), and on the other hand by means of a second push rod hinge (79) to one of the hinge arms of the hinge arrangement, wherein the steering lever pivot axis (101) rests on the push rod (76).

2. Furniture fitting according to claim 1, **characterised in that** the steering lever (100) is movement-coupled by its steering lever pivot axis (101) to one of the hinge arms of the hinge arrangement.

3. Furniture fitting according to any of the preceding claims, **characterised in that** the control lever (94) and the steering lever (100) and/or the steering lever (100) and the lever arm may be connected to one another without tools.

4. Furniture fitting according to claim 3, **characterised in that** the tool-free connection between control lever (94) and steering lever (100) and/or steering lever (100) and lever arm is effected by means of a releasable snap-in or latching connection.

5. Furniture fitting according to claim 4, **characterised in that** the snap-in or latching connections lie on two opposite end sections of the steering lever (100).

6. Furniture fitting according to any of the preceding claims, **characterised in that** the steering lever (100) is in the form of an angle lever, with two lever arms (102a, 102b) arranged at an angle to one another.

7. Furniture fitting according to any of the preceding claims, **characterised in that** the hinge arms of the hinge arrangement include a first support arm (19) and a second support arm (20), together with a retaining part (26) which may be fixed to the first or second folding part, wherein the two support arms (19, 20) are in each case pivotably mounted on the one hand around first and second carcass-side pivot axes (21, 22) on the furniture carcass (12) or on a fitting part (23) which may be fixed to the furniture carcass (12), and on the other hand around first and second furniture-part-side pivot axes (24, 25) on the retaining part (26).

8. Furniture fitting according to claim 7, **characterised in that** there are provided on the two support arms (19, 20) three additional connecting hinges (29, 30, 40), so that altogether a seven-hinge arrangement is formed.

9. Furniture fitting according to claim 8, **characterised in that** the two support arms (19, 20) are each in the form of toggle levers, each resting between the carcass-side and furniture-part-side pivot axes (21, 24; 22, 25) of one of the connecting hinges (29, 30), wherein one support arm section (28b) of one of the toggle levers is extended beyond the assigned connecting hinge (30) and is hinged to the other toggle lever via the third connecting hinge (40).

10. Piece of furniture with at least one movable furniture part, such as a a folding flap, folding door or the like, which has a first folding part and a second folding part which are hinged together at a hinge axis (88), **characterised by** a furniture fitting (11) according to any of claims 1 to 9.

## Revendications

1. Ferrure de meuble pour une partie de meuble mobile, en particulier servant à entraîner un volet rabattable, en particulier une porte rabattable ou similaire, dans laquelle la partie de meuble mobile présente une première partie rabattable et une seconde partie rabattable, qui sont reliées l'une à l'autre de manière articulée au niveau d'un axe de charnière (88), dans laquelle la ferrure de meuble (11) présente un ensemble formant articulation avec plusieurs bras d'articulation articulés les uns au niveau des autres et pouvant pivoter les uns par rapport aux autres, qui relie, dans l'état monté au niveau d'un meuble (10) de la ferrure de meuble (11), la première ou la seconde partie rabattable à un corps de meuble (12) du meuble (10), dans laquelle la ferrure de meuble (11) présente en outre un levier de commande (94), qui d'une part peut être monté de manière à pouvoir pivoter autour d'un axe de pivotement côté corps (95) et d'autre part peut être monté de manière à pouvoir pivoter autour d'un axe de pivotement côté partie de meuble (96) au niveau d'une des deux parties rabattables ou au niveau d'une partie palier pouvant y être fixée, dans laquelle le levier de commande (94) est articulé par l'intermédiaire de l'axe de pivotement côté corps (95) au niveau d'un levier de direction (100) de la ferrure de meuble, qui est monté quant à lui, dans l'état monté au niveau du meuble (10) de la ferrure de meuble (11), de manière à pouvoir pivoter par rapport au corps de meuble (12) au moyen d'un axe de pivotement de levier de direction, dans laquelle est prévu un dispositif de retour automatique (49) avec au moins un entraînement mécanique (50, 61) servant à imprimer une force dans la direction de fermeture et, une fois un point mort dépassé, servant à imprimer une force dans la direction d'ouverture de la partie de meuble mobile, **caractérisée en ce qu'**un des entraînements mécaniques (61) est couplé en déplacement par l'intermédiaire d'un mécanisme à levier (68) de la ferrure de meuble avec plusieurs bras de levier, articulés les uns au niveau des autres et pouvant pivoter les uns par rapport aux autres, à l'ensemble formant articulation, dans laquelle le levier de direction (100) est monté de manière à pouvoir pivoter par son axe de pivotement de levier de direction (101) au niveau d'un des bras de levier, dans laquelle les bras de levier du mécanisme à levier (68) présentent un levier de déviation de force (69), qui est monté de manière à pouvoir pivoter autour d'un axe de pivotement de levier de déviation (70) côté corps et qui est soumis à l'action d'une force par l'entraînement mécanique (61) dans une première direction de pivotement, et comprennent une tige de poussée (76), qui est reliée de manière à pouvoir pivoter d'une part au levier de déviation de force (69) au moyen d'une première articulation de tige de poussée (77) à distance par rapport à l'axe de pivotement de levier de déviation (70) et d'autre part à un des bras d'articulation de l'ensemble formant articulation au moyen d'une deuxième articulation de tige de poussée (79), dans laquelle l'axe de pivotement de levier de direction (101) est situé au niveau de la tige de poussée (76).

2. Ferrure de meuble selon la revendication 1, **caractérisée en ce que** le levier de direction (100) est couplé en déplacement à un des bras d'articulation de l'ensemble formant articulation par son axe de pivotement de levier de direction (101).

3. Ferrure de meuble selon l'une quelconque des revendications précédentes, **caractérisée en ce que** des leviers de commande (94) et des leviers de direction (100) et/ou des leviers de direction (100) et un bras de levier peuvent être reliés les uns aux autres sans outil.

4. Ferrure de meuble selon la revendication 3, **caractérisée en ce que** la liaison sans outil entre le levier de commande (94) et le levier de direction (100) et/ou le levier de direction (100) et le bras de levier est effectuée au moyen d'une liaison à déclic ou d'enclenchement amovible.

5. Ferrure de meuble selon la revendication 4, **caractérisée en ce que** les liaisons à déclic ou d'enclenchement se situent au niveau de deux zones d'extrémité opposées du levier de direction (100).

6. Ferrure de meuble selon l'une quelconque des revendications précédentes, **caractérisée en ce que** le levier de direction (100) est configuré sous la forme d'un levier coudé, avec deux branches de levier (102a, 102b) disposées l'une par rapport à l'autre de manière angulaire.

7. Ferrure de meuble selon l'une quelconque des revendications précédentes, **caractérisée en ce que** les bras d'articulation de l'ensemble formant articulation comprennent un premier bras de support (19) et un second bras de support (20) ainsi qu'une partie de maintien (26) pouvant être fixée au niveau de la première ou de la seconde partie rabattable, dans laquelle les deux bras de support (19, 20) sont montés respectivement d'une part au niveau du corps de meuble (12) ou au niveau d'une partie de ferrure (23) pouvant être fixée au niveau du corps de meuble (12) de manière à pouvoir pivoter autour de premiers et de deuxièmes axes de pivotement côté corps (21, 22) et d'autre part de manière à pouvoir pivoter autour de premiers et de deuxièmes axes de pivotement côté partie de meuble (24, 25) au niveau de la partie de maintien (26).

8. Ferrure de meuble selon la revendication 7, **caractérisée en ce que** trois articulations de liaison (29, 30, 40) supplémentaires sont disposées au niveau des deux bras de support (19, 20) de sorte qu'est formé au total un ensemble à sept articulations.

9. Ferrure de meuble selon la revendication 8, **caractérisée en ce que** les deux bras de support (19, 20) sont réalisés respectivement sous la forme de leviers coudés, qui possèdent respectivement entre les axes de pivotement côté corps et côté partie de meuble (21, 24 ; 22, 25) une des articulations de liaison (29, 30), dans laquelle une partie de bras de support (28b) d'un des leviers coudés se prolonge au-delà de l'articulation de liaison (30) associée et est montée de manière articulée au niveau de l'autre levier coudé par l'intermédiaire de la troisième articulation de liaison (40).

10. Meuble, avec au moins une partie de meuble mobile, telle qu'un volet rabattable, une porte rabattable ou similaire, qui présente une première partie rabattable et une seconde partie rabattable, qui sont reliées l'une à l'autre de manière articulée au niveau d'un axe de charnière (88), **caractérisé par** une ferrure de meuble (11) selon l'une quelconque des revendications 1 à 9.
